# EUROPÄISCHE PATENTSCHRIFT

(11) **EP 1 278 901 B1**
(45) Veröffentlichungstag und Bekanntmachung des Hinweises auf die Patenterteilung: **09.02.2005**
(21) Anmeldenummer: 99957830.5
(22) Anmeldetag: 16.12.1999
(51) Int. Cl.: D03D 3/00

(54) **VORRICHTUNG ZUR HERSTELLUNG VON MINDESTENS ZWEI STÜLPBAREN SCHLAUCHARTIGEN GURTBÄNDERN**
DEVICE FOR PRODUCING AT LEAST TWO TUBULAR BELT BANDS THAT CAN BE TURNED INSIDE OUT
DISPOSITIF DE FABRICATION D'AU MOINS DEUX SANGLES DE TYPE TUYAU POUVANT ETRE RETOURNEES

(43) Veröffentlichungstag der Anmeldung: 29.01.2003
(73) Patentinhaber: TEXTILMA AG, 6052 Hergiswil / NW (CH)
(72) Erfinder: SPEICH, Francisco, CH-5073 Gipf-Oberfrick (CH)
(74) Vertreter: Schmauder, Klaus Dieter
(86) Internationale Anmeldenummer: PCT/CH1999/000606
(87) Internationale Veröffentlichungsnummer: WO 2001/044547

(56) Entgegenhaltungen:
- EP-A- 0 363 490
- EP-A- 0 534 300
- WO-A-89/02491
- WO-A-99/40247
- DE-A- 1 610 812
- US-A- 4 205 709

## Beschreibung

### Technisches Gebiet

Die Erfindung betrifft eine Vorrichtung zur Herstellung von mindestens zwei stülpbaren, schlauchartigen Gurtbändern gemäss Oberbegriff das Anspruches 1.

### Stand der Technik

Die WO 98/51845 beschreibt ein Schlauchband und eine Vorrichtung zu dessen Herstellung mittels einer Webmaschine. Die Webmaschine weist ein Webblatt auf, dessen Riedstäbe einen sich von oben nach unten verjüngenden Spalt bilden. Das Webblatt ist auf- und abbewegbar, wodurch die Kettfäden in Bereiche unterschiedlicher Aufspreizung (Dichte) gelangen, so dass ein Schlauchband wechselnder Breite hergestellt werden kann. Hierzu ist es noch notwendig, dass das Gewebe an seinen beiden Gewebelängsrändern und vorzugsweise unmittelbar nach dem Anschlag des Schussfadens durch Breithalter geführt wird. Diese Breithalter sind entweder an den Randbereichen angeordnet und in ihrer Breitenwirkung steuerbar, wodurch die Bandführung im Zwischenbereich ungenügend ist. Oder es werden zylindrische Breitenhalter verwendet, die mit Nadeln besetzt sind, welche den Nachteil haben, dass sie das herzustellende Gewebe beschädigen, beispielsweise verziehen und die Gewebedichte verändern können. Ein solches Schlauchband ist nahtlos in verschiedenen Varianten herstellbar. In einer Variante wird vorgeschlagen, das Schlauchband mit Naht auch im Mehrfachnutzen als Breitgewebe in einer Webmaschine herzustellen und mittels einer thermischen Schneidvorrichtung in einzelne Schlauchbänder zu zerschneiden. Allerdings bestehen erhebliche Zweifel, ob wegen der starken Veränderung der Dichte der Kettfäden durch das Webblatt ein brauchbares Breitgewebe herstellbar ist, denn das Komprimieren bzw. Dekomprimieren erfolgt zwischen benachbarten Schlauchbändern verstärkt.

Abgesehen davon, dass die Vorrichtung und das Herstellungsverfahren ausserordentlich kompliziert sind, wechselt die Kettfadendichte entsprechend der Spreizung durch das Webblatt, so dass in breiteren Bereichen eine lockerere Gewebefügung vorhanden ist als in einem engeren Bereich. Dadurch ergibt sich ein Schlauchband, das insbesondere im breiteren Bereich eine relativ grobe Fügung dementsprechend auch beschränkte Stabilität aufweist. Insbesondere ist ein solches Schlauchgewebe nicht als Gurtband und auch nicht als aufblasbarer Autosicherheitsgurt geeignet, da solche Gurtbänder Längskräfte, d.h. in Halterichtung verlaufende Kräfte aufnehmen müssen. Durch die mit wechselnder Dichte angeordneten Kettfäden laufen diese nicht parallel und gerade, wodurch Längskräfte nicht exakt aufgenommen werden können, sondern eine Längenänderung und/oder Verformung des Gurtbandes bewirken. Hinzu kommt, dass der Saum des Schlauchbandes aussen liegend nicht nur unschön ist, sondern auch wegen seiner harten Kante zu Beschädigungen und Verletzungen Anlass geben kann.

In der WO 99/40247 ist ein gewebtes Gurtband beschrieben, das als aufblasbares Gurtband für Autosicherheitsgurte geeignet ist. Nachteilig ist es, dass dieses Gewebe entweder als Rundgewebe gewebt werden muss oder zwei Weblagen aufweist, die mindestens an einer Seite mittels eines gewebten Saumes miteinander verbunden sind. Das Gurtband muss in komplizierter Weise mehrlagig zusammengelegt werden, um es nicht nur als Gurtband geeignet zu machen, sondern auch den unschönen und gefährlichen Saum zu verstecken.

### Darstellung der Erfindung

Aufgabe der Erfindung ist es, eine verbesserte Vorrichtung zur Herstellung von mindestens zwei stülpbaren, schlauchartigen Gurtbändern anzugeben, welche auf einfache Weise eine rationelle Herstellung des Gurtbandes ermöglicht.

Die Aufgabe wird durch die Kombination der Merkmale des Anspruches 1 gelöst. Dadurch, dass das Gurtband zunächst als Gewebeband auf einer Webmaschine mit parallelen Rietstäben hergestellt wird und die Form des Hohlraumes allein durch die Ausbildung des Saumes bestimmt wird, ergibt sich bei einfacher Herstellung ein sehr stabiles und tragfähiges Gurtband, da die Kettfäden exakt parallel liegen und somit bei Belastung keiner Längen- und Lageveränderung unterworfen sind. Der über die ganze Gewebebreite reichende Breithalter mit seinem im Schlauchbereich kleineren Durchmesser als im Saumbereich sorgt für eine gleichmässige Klemmung des Gewebes über die ganze Gewebebreite und einen einwandfreien, verzugsarmen Lauf der Gewebebahn damit für eine einwandfreie Herstellung des Gewebes trotz unterschiedlicher Dicken und Dichten des Gewebes. Ausserdem ist die Herstellung durch den nunmehr möglichen Mehrfachnutzen, d.h. mindestens die gleichzeitige Herstellung von zwei Gurtbändern in der Gewebebahn, besonders rationell.

Dadurch, dass das Gurtband stülpbar ist, kann der gewebte Saum durch Wenden des gewebten Gurtbandes innen liegend angeordnet werden und es ergibt sich nicht nur ein optisch ansprechendes gewebtes Gurtband sondern dieses weist auch erhebliche Vorteile zur Benutzung auf. Die Kante des Gurtbandes ist gerundet und sieht deshalb nicht nur gut aus, sondern ermöglicht auch einen angenehmen und gefahrlosen Gebrauch. Insbesondere ist es wegen dieser positiven Eigenschaften als aufblasbarer Autosicherheitsgurt geeignet.

Für die Herstellung eignen sich die verschiedensten Webmaschinen, so solche mit Luft- oder Wasserdüsen, ferner mit Greiferoder Projektilschusseintrag.

Das Gurtband ist für die verschiedensten Einsatzzwecke geeignet, so z.B. für Luft- oder Wassersäcke oder Luft- oder Wasserschläuche. Ferner ist es geeignet als Tragband oder Sicherheitsband für Fahrzeuge und insbesondere als aufblasbarer Autosicherheitsgurt.

Vorteilhafte Ausbildungen der Vorrichtung sind in den abhängigen Ansprüchen 2 bis 16 beschrieben.

### Kurze Beschreibung der Zeichnungen

Ausführungsbeispiele der Erfindung werden nachfolgend anhand der Zeichnungen näher beschrieben, dabei zeigen:
- Figur 1: ein gestülptes Gurtband im Querschnitt;
- Figur 2: das Gurtband der Figur 1 in ungestülptem Zustand und im Querschnitt;
- Figur 3: das Gurtband der Figur 2 mit verdeutlichter Fadenanordnung;
- Figur 4: ein weiteres gestülptes Gurtband mit Hohlraumabschnitten wechselnder Breite im Querschnitt;
- Figur 5: das Gurtband der Figur 4 in ungestülptem Zustand und in schaubildlicher Darstellung;
- Figur 6: das Gurtband der Figur 5 im Schnitt VI-VI der Figur 5;
- Figur 7: eine Webmaschine zur Herstellung des Gurtbandes in schematischer Darstellung und in Seitenansicht;
- Figur 8: die Webmaschine der Figur 7 in Draufsicht VIII-VIII der Figur 7;
- Figur 9: den Breithalter der Webmaschine der Figur 8 im Detail, in grösserem Massstab, in schaubildlicher teilweise aufgebrochener Darstellung;
- Figur 10: die Herstellung des Gurtbande der Figur 1 durch Zerschneiden einer breiten Gewebebahn, in Gurtbänder, in schaubildlicher Darstellung;
- Figur 11: eine erste Variante der Herstellung eines Gurtbandes der Figuren 4 bis 6 durch gerades Zerschneiden einer breiten Gewebebahn, in schaubildlicher Darstellung;
- Figur 12: eine zweite Variante der Herstellung eines Gurtbandes der Figuren 4 und 6 durch mittiges Zerschneiden des Saumbereicheses zwischen zwei Gurtbändern einer breiten Gewebebahn, in schaubildlicher Darstellung; und
- Figur 13: eine dritte Variante der Herstellung eines Gurtbandes der Figuren 4 und 6 durch Zerschneiden des Saumbereiches zwischen zwei Gurtbändern einer breiten Gewebebahn mittels zwei Schneidköpfen pro Saum, in schaubildlicher Darstellung.

### Wege zur Ausführung der Erfindung

Die Figuren 1 bis 3 zeigen ein erstes Gurtband 2, das aus einer oberen Gewebelage 4 und einer unteren Gewebelage 6 gebildet ist, die über beiderseitige Säume 8 und 10 niteinander verbunden sind und zwischen sich einen Hohlraun 12 einschliessen. Im vorliegenden Beispiel verlaufen die Säume 8,10 parallel zueinander und begrenzen somit den Hohlraum 12 in über die ganze Länge mit gleichbleibender Breite. Die Figuren 2 und 3 zeigen das Gurtband nach der Herstellung in ungestülptem Zustand und die Figur 1 in gebrauchsfertigem gestülptem Zustand, d.h. nachdem das Gurtband der Figur 2 gestülpt worden ist und die Säume 8,10 nicht mehr aussen sondern innen liegen.

Wie aus Figur 3 hervorgeht, wird das Gurtband durch Kettfäden 14 gebildet, die durch Schussfäden 16 miteinander verbunden sind. Die Kettfäden 14₁ des Hohlraumbereiches 12 weisen vorzugsweise eine grössere Dicke auf als die Kettfäden 14₂ der Säume 8,10. Sämtliche Kettfäden verlaufen parallel zueinander, wobei die Kettfäden 14₂ der Säume 8,10 eine grössere Dichte aufweisen als die Kettfäden 14₁ der Gewebelagen 4,6 des Hohlraumes 12. Die dickeren Kettfäden 14₁ der Gewebelagen 4,6 dienen insbesondere zur Kraftübertragung in Längsrichtung des Gurtbandes. Zur Erhöhung der Sicherheit sind die Gewebelagen 4,6 an der Übergangsstelle zum Saum 8,10 durch Abbindefäden 18 miteinander verbunden, die einer ungewollten Auflösung des Saums entgegenwirken.

Das in den Figuren 4 bis 6 gezeigte Gurtband 20 entspricht im wesentlichen dem Gurtband der Figuren 1 bis 3, so dass gleiche Teile mit gleichen Bezugszeichen versehen sind. Im Gegensatz zum Gurtband 2 der Figuren 1 bis 3 weist das Gurtband 20 seitliche Bereiche 22 auf, in denen einerseits das Gurtband 20 und andererseits der Hohlraum 12₁ verbreitert sind. In diesen seitlichen Bereichen 22 sind die nicht näher dargestellten Kettfäden dünner als im zentralen Bereich 24, wobei die Kettfäden vorzugsweise die gleiche Stärke aufweisen wie jene der Säume 8₁ und 10₁. Die Säume 8₁ und 10₁ weisen auf der dem Hohlraum 12₁ zugewandten Seite Abbindefäden 18 auf. Die Gewebelagen 4₁ und 6₁ sind an der Übergangsstelle in die seitlichen Bereiche 22 ebenfalls mit Abbindefäden 26 miteinander verbunden, um das Stülpen zu erleichtern. Diese Abbindefäden 26 sind jedoch als Reissfäden ausgebildet, die reissen, falls der Hohlraum 12₁ aufgeblasen wird, wie dies z.B. der Fall ist, wenn ein solches Gurtband als aufblasbarer Autosicherheitsgurt verwendet wird. Die Figuren 5 und 6 zeigen das Gurtband 20 nach der Herstellung in ungestülptem und die Figur 4 in gestülptem Zustand.

Die Gurtbänder 2 bzw. 20 können auf der Innen- oder Aussenseite mit einer einen Fluiddurchtritt verhindernden oder begrenzenden Beschichtung versehen sein.

Die Figuren 7 bis 9 zeigen in schematischer Darstellung eine Webmaschine zur Herstellung der Gurtbänder 2 bzw. 20. Kettfäden 14 werden über einen Kettbalken 30 einer Fachbildevorrichtung 32 zugeführt, diese enthält eine Jacquardvorrichtung 34, die von einer rechnergesteuerten elektronischen Steuervorrichtung 36 mustergemäss steuerbar ist. Die Jacquardvorrichtung 34 enthält Litzen 38, die über Augen 40 die einzelnen Kettfäden 14 steuern. Über eine nicht näher dargestellte Schusseintragvorrichtung werden Schussfäden 42 in das von der Fachbildevorrichtung 32 geöffnete Webfach 44 eingetragen und mittels eines Webblattes 46 an der Warenkante 48 angeschlagen. Das Webblatt 46 enthält parallel angeordnete Rietstäbe 50, die eine parallele Führung der Kettfäden 14 sicherstellen. Die so hergestellte Gewebebahn durchläuft einen Breithalter 52, um die Gewebebahn 54 auf gewünschter Breite zu halten. Eine Warenabzugsvorrichtung 56 sorgt für die nötige Längsspannung der Gewebebahn an der Webmaschine und führt die Gewebebahn einem nicht näher dargestellten Aufnahmebehälter oder einem entsprechenden Warenbaum zu. Der Warenabzugsvorrichtung 56 ist eine Thermofixiervorrichtung 58 zugeordnet, um die hergestellte Gewebebahn spannungsfrei zu machen, bevor die Ware die Warenabzugsvorrichtung verlässt. Wie mit einer solchen Webmaschine Hohlgewebe hergestellt werden können ist Stand der Technik und beispielsweise in Hans Walter Kipp, Bandwebtechnik, JTM-Stiftung Frick 1988, Seiten 180 ff beschrieben.

Zwischen dem Breithalter 52 und der Warenabzugsvorrichtung 56 enthält die Webmaschine eine thermische Schneidvorrichtung 60, die so viele Schneidköpfe 62 aufweist, wie Schnitte längs der Gewebebahn 54 durchzuführen sind. Für gerade Schnitte können die Schneidköpfe fix an einem Träger 64 angeordnet sein. Sollen die Schneidköpfe 62 jedoch Figurschnitte ausführen, so sind sie quer zur Laufrichtung der Gewebebahn beispielsweise längs des Trägers 64 verfahrbar, wobei diese Verfahrbarkeit mittels der Steuervorrichtung 36 mustergemäss steuerbar ist, wie durch die Steuerleitung 66 angegeben ist.

Wie aus den Figuren 8 und 9 hervorgeht, ist der Breithalter 52 entsprechend den herzustellenden Gurtbändern profiliert. So weist ein in einer Ausnehmung 63 angeordneter Klemmstab 65 des Breithalters 52 in den den Hohlräumen 12 zugeordneten Bereichen Ausnehmungen 67 auf, welche die Pressung reduzieren und dafür die Pressung in den Bereichen der Säume 8,10 erhöhen, um über die ganze Breite eine im wesentlichen gleichmässige Pressung zu erhalten und einen einwandfreien, verzugsarmen Lauf der Gewebebahn 54 zu ermöglichen. Für den gleichen Zweck ist auch eine Anpresswalze 68 der Warenabzugsvorrichtung 56 profiliert und weist an den den Hohlräumen 12 zugeordneten Abschnitten Ausnehmungen 69 auf.

Die Figur 10 zeigt in schaubildlicher Darstellung die Herstellung von zwei Gurtbändern 2 aus einer Gewebebahn 54₁ in schaubildlicher Darstellung. Da das Gurtband 2 einen zentralen Bereich 24 und Säume 8,10 gleichbleibender Breite aufweist, können die Schneidköpfe 62 der thermischen Schneidvorrichtung 60 auf gleichbleibendem Abstand fix eingestellt sein. Die Schneidköpfe 62 schneiden dabei den Saumbereich 70 seitlich der Gurtbänder 2 in parallelen Schnitten 71, so dass die Säume 8 und 10 entstehen.

Die Figur 11 zeigt in analoger Weise zur Figur 10 die Herstellung von Gurtbändern 20 mit Hohlräumen 12₁ wechselnder Breite gemäss Figur 5 aus einer Gewebebahn 54₂, wobei benachbarte Gurtbänder 20₁ parallel nebeneinander angeordnet sind. Da die Gewebebahn durch parallele Schnitte 71 getrennt werden, sind die Schneidköpfe 62 auf entsprechende Abstände fix eingestellt an einem Träger 64 befestigt.

Die Figur 12 und 13 zeigen die Herstellung von Gurtbändern 20₂ aus einer Gewebebahn 54₃ mittels einer Webmaschine der Figuren 7 bis 9, wobei jedoch die benachbarten Gurtbänder mit ihren seitlichen Bereichen 22 versetzt zueinander angeordnet sind, um eine rationellere abfallarme Fertigung zu ermöglichen. Dabei können diese Gurtbänder 20₂ auf zweifache Weise ausgeschnitten werden und zwar gemäss Figur 12 mit jeweils nur einem Schneidkopf pro Saumbereich, der den Saumbereich 70₁ mittels eines einzigen Schnittes 71₁ zwischen den Gurtbändern 20₂ etwa auf halber Breite schneidet und allenfalls Säume 8₁,10₁ unterschiedlicher Breite liefert. In der anderen Variante gemäss Figur 13 sind pro Saumbereich 70₂ zwei Schneidköpfe vorhanden, die zwei Schnitte 71₂,71₃ und Säume 8₂, 10₂ gleichbleibender Breite ermöglichen.

In der Ausführungsart der Figur 12 weist die thermische Schneidvorrichtung 60₁ zwei Schneideinheiten 72,74 auf, die je Schnittmuster eine Reihe von Schneidköpfen 62₁,62₂ enthalten, die synchron und gleichzeitig miteinander entsprechend der Kontur des herzustellenden Saumes 8₁,10₁ verfahrbar sind. Hierzu sind die Schneidköpfe einer Schneideinheit 72,74 jeweils an einem gemeinsamen Träger 76,78 befestigt, der jeweils von einem Aktuator 80,82 quer zur Laufrichtung der Gewebebahn 54₃, das heisst quer zu den Kettfäden mustergemäss verfahrbar ist. Hierzu erhalten die Aktuatoren 80,82 jeweils ihre Steuerimpulse mittels Steuerleitungen 66₁ von der Steuervorrichtung 36.

Bei der Ausführungsform der Figur 13 ist eine thermische Schneidvorrichtung 60₂ vorgesehen ist, die für jeden Saumbereich zwei Schneidköpfe 62₃, 62₄ aufweist, die jeweils individuell mustergemäss hin- und herverfahrbar sind, so dass Gurtbänder 20₂ mit Säumen 8₂,10₂ gleichbleibender Breite ausgeschnitten werden können. Die Schneidköpfe sind an feststehenden Trägern 84,86 verfahrbar angeordnet und weisen beispielsweise jeweils einen über eine Steuerleitung 66₃ von der Steuervorrichtung 36 steuerbaren, nicht näher dargestellten Schrittmotor auf, der über ein auf den Träger einwirkendes Antriebsrad 88 den Schneidkopf am Träger mustergemäss verfährt.

In den vorliegenden Ausführungsbeispielen sind die Schneidvorrichtungen direkt auf der Webmaschine angeordnet. Es ist aber durchaus möglich, zunächst nur die Gewebebahnen auf der Webmaschine herzustellen und das Zerschneiden in Gurtbänder auf einer von der Webmaschine getrennten Schneidvorrichtung durchzuführen.

### BEZUGSZEICHENLISTE

- 2: Gurtband
- 4: Gewebelage
- 4₁: Gewebelage
- 6: Gewebelage
- 6₁: Gewebelage
- 8: Saum
- 8₁: Saum
- 8₂: Saum
- 10: Saum
- 10₁: Saum
- 10₂: Saum
- 12: Hohlraum
- 12₁: Hohlraum
- 14: Kettfaden
- 14₁: Kettfaden
- 14₂: Kettfaden
- 16: Schussfaden
- 18: Abbindefaden
- 20: Gurtband
- 20₁: Gurtband
- 20₂: Gurtband
- 22: seitlicher Bereich
- 24: zentraler Bereich
- 26: Abbindefaden
- 30: Kettbalken
- 32: Fachbildevorrichtung
- 34: Jacquardvorrichtung
- 36: Steuervorrichtung
- 38: Litzen
- 40: Augen
- 42: Schussfaden
- 44: Webfach
- 46: Webblatt
- 48: Warenkante
- 50: Rietstab
- 52: Breithalter
- 54: Gewebebahn
- 54₁: Gewebebahn
- 54₂: Gewebebahn
- 54₃: Gewebebahn
- 56: Warenabzugsvorrichtung
- 58: Thermofixiervorrichtung
- 60: Schneidvorrichtung
- 60₁: Schneidvorrichtung
- 60₂: Schneidvorrichtung
- 62: Schneidkopf
- 62₁: Schneidkopf
- 62₂: Schneidkopf
- 62₃: Schneidkopf
- 62₄: Schneidkopf
- 63: Ausnehmung
- 64: Träger
- 65: Klemmstab
- 66: Steuerleitung
- 66₁: Steuerleitung
- 66₂: Steuerleitung
- 66₃: Steuerleitung
- 67: Ausnehmung
- 68: Anpresswalze
- 69: Ausnehmung
- 70: Saumbereich v. 2
- 70₁: Saumbereich v. 2
- 70₂: Saumbereich v. 2
- 71: Schnitt
- 71₁: Schnitt
- 71₂: Schnitt
- 71₃: Schnitt
- 72: Schneideinheit
- 74: Schneideinheit
- 76: Träger
- 78: Träger
- 80: Aktuator
- 82: Aktuator
- 84: Träger
- 86: Träger
- 88: Antriebsrad

## Patentansprüche

1. Vorrichtung zur Herstellung von mindestens zwei stülpbaren, schlauchartigen Gurtbändern, wobei die Gurtbänder jeweils zwei übereinander liegende Gewebelagen (4,4₁,6,6₁) aufweisen, die in Längsrichtung über gewebte Säume (8,8₁,8₂,10,10₁,10₂) miteinander verbunden sind, und wobei die Kettfäden (14,14₁,14₂) über die ganze Länge der Gurtbänder (2,20,20₁,20₂) gleich bleibende Kettfadendichte aufweisen, **gekennzeichnet durch**:
- eine Webmaschine mit einer Fachbildevorrichtung (32), mit einem Webblatt (46) mit parallelen Rietstäben (50) und mit einer über die ganze Breite der Webmaschine reichenden Schusseintragvorrichtung, sowie mit einer Steuervorrichtung (36) für die Fachbildevorrichtung (32), sowie mit einem über die ganze Breite der Webmaschine reichenden Breithalter (52), der entsprechend den herzustellenden Gurtbändern (2,20,20₁,20₂) im Schlauchbereich (67) einen geringeren Durchmesser als im Saumbereich aufweist, derart, dass die Klemmung des Breithalters (52) über die ganze Breite der Gewebebahn (54,54₁,54₂,54₃) im wesentlichen konstant ist;
- eine thermische Schneidvorrichtung mit Schneidköpfen (62,62₁,62₂,62₃,62₄), um die Gurtbänder (2, 20, 20₁, 20₂) im Saumbereich (70,70₁,70₂) aus der Gewebebahn (54,54₁,54₂,54₃) auszuschneiden.

2. Vorrichtung nach Anspruch 1, **dadurch gekennzeichnet, dass** die Webmaschine derart ausgebildet ist, dass die Gurtbänder (2,20,20₁,20₂) im Saum (8,8₁,8₂,10,10₁,10₂) mit dünneren Kettfäden (14₂) als im übrigen Bereich herstellbar sind.

3. Vorrichtung nach Anspruch 1 oder 2, **dadurch gekennzeichnet, dass** die Webmaschine derart ausgebildet ist, dass die Gurtbänder (2,20,20₁,20₂) in einem zentralen Bereich (24) mit Kettfäden (14₁) grösserer Dicke als in den seitlich anschliessenden Bereichen (22) herstellbar sind.

4. Vorrichtung nach Anspruch 3, **dadurch gekennzeichnet, dass** die Webmaschine derart ausgebildet ist, dass Gurtbänder herstellbar sind, die zwischen dem Saum (8,8₁,8₂,10,10₁,10₂) und dem zentralen Bereich (24) Kettfäden (14₂) aufweisen, deren Dicke kleiner ist als jene der Kettfäden (14₁) des zentralen Bereiches (24) und gegebenenfalls grösser als jene der Säume.

5. Vorrichtung nach den Ansprüchen 3 oder 4, **dadurch gekennzeichnet, dass** die Webmaschine derart ausgebildet ist, dass Gurtbänder (2,20,20₁,20₂) herstellbar sind, die beidseits des zentralen Bereiches (24) Kettfäden (14₁) grösserer Dichte als im zentralen Bereich aufweisen.

6. Vorrichtung nach einem der Ansprüche 1 bis 5, **dadurch gekennzeichnet dass** die Webmaschine derart ausgebildet ist, dass Gurtbänder (2,20,20₁,20₂) herstellbar sind, die zu den Säumen (8,8₁,8₂,10,10₁,10₂) hin Abbindefäden (18) enthalten.

7. Vorrichtung nach einem der Ansprüche 1 bis 6 **dadurch gekennzeichnet, dass** die Fachbildevorrichtung (32) mittels der Steuervorrichtung (36) der Webmaschine derart steuerbar ist, dass die Gurtbänder (20,20₁,20₂) durch Veränderung von Lage und/oder Form des gewebten Saumes (8₁,8₂,10₁,10₂) in der Breite des Hohlraumes (12₁) variabel herstellbar sind.

8. Vorrichtung nach Anspruch 7, **dadurch gekennzeichnet, dass** die Fachbildevorrichtung (32) mittels der Steuervorrichtung (36) der Webmaschine derart steuerbar ist, dass breite und schmale Abschnitte benachbarter Gurtbänder (20₂) gegeneinander versetzt sind.

9. Vorrichtung nach den Ansprüchen 7 oder 8, **dadurch gekennzeichnet, dass** die Fachbildevorrichtung (32) und die Steuervorrichtung (36) der Webmaschine derart ausgebildet sind, dass Gurtbänder (20,20₁,20₂) herstellbar sind, deren Gewebelagen (4₁,6₁) im Bereich von Hohlräumen (12₁) grösserer Breite mit reissbaren Abbindefäden (26) verbunden sind, die beidseits des Hohlraumes des zentralen Bereiches (24) angeordnet sind.

10. Vorrichtung nach Anspruch 1, **dadurch gekennzeichnet, dass** die Schneidköpfe (62₁,62₂,62₃,62₄) mittels einer Steuerleitung (66₁,66₂,66₃) mit der Steuervorrichtung (36) verbunden und mustergemäss quer zu den Kettfäden (14,14₁,14₂) verfahrbar sind.

11. Vorrichtung nach Anspruch 1, **dadurch gekennzeichnet, dass** die Schneidvorrichtung (60₂) zwischen zwei benachbarten Gurtbändern (20₂) zwei verfahrbare Schneidköpfe (62₃,62₄ aufweist, um Gurtbänder (20₂) mit variabler Breite im wesentlichen mit Säumen (8₂,10₂) gleich bleibender Breite auszuschneiden.

12. Vorrichtung nach Anspruch 1, **dadurch gekennzeichnet, dass** die Schneidvorrichtung (60₁) zwischen zwei benachbarten Gurtbändern (20₂) einen verfahrbaren Schneidkopf (62₁,62₂) aufweist, um den Saumbereich (70₁) zwischen den Gurtbändern wenigstens annähernd auf halber Breite zu schneiden.

13. Vorrichtung nach einem der Ansprüche 1 bis 12, **dadurch gekennzeichnet, dass** die Webmaschine eine Warenabzugsvorrichtung (56) enthält, die mindestens eine Anpresswalze (68) mit über die Länge wechselnden Bereichen (69) unterschiedlicher Durchmesser aufweist, derart, dass die Klemmung bzw. die Abzugsspannung der Ware über die ganze Breite der Gewebebahn (54,54₁,54₂,54₃) bzw. Gurtbänder (2,20,20₁,20₂) im wesentlichen konstant ist.

14. Vorrichtung nach Anspruch 13, **dadurch gekennzeichnet, dass** vor oder an der Warenabzugsvorrichtung (56) eine Thermofixiervorrichtung (58) zugeordnet ist.

15. Vorrichtung nach einem der Ansprüche 1 bis 14, **dadurch gekennzeichnet, dass** die Schneidvorrichtung (60,60₁,60₂) auf der Webmaschine vor der Warenabzugsvorrichtung (56) angeordnet ist.

16. Vorrichtung nach einem der Ansprüche 1 bis 14, **dadurch gekennzeichnet, dass** die Schneidvorrichtung (60,60₁,60₂) der Webmaschine nachgeschaltet ist.

## Claims

1. Device for producing at least two tubular belt bands that can be turned inside out, whereby each of the belt bands has two fabric layers (4, 4₁, 6, 6₁), arranged one on top of the other and connected to each other in the longitudinal direction by woven hems (8, 8₁, 8₂, 10, 10₁, 10₂), and whereby the warp threads (14, 14₁, 14₂) have a uniform warp thread density over the entire length of the belt bands (2, 20, 20₁, 20₂), **characterized in**:
- a power loom with a shedding mechanism (32), with a reed (46) with parallel dents (5) and with a woof insertion device extending over the entire width of the loom, and with a control unit 36 for the shedding mechanism (32), and with an expander (52) extending over the entire width of the loom, which contains a smaller diameter in the tubular belt area (67) than in the hem area corresponding to the belt bands (2, 20, 20₁, 20₂) to be produced, such that the clamping of the expander (52) is essentially constant over the entire width of the woven fabric web (54, 54₁, 54₂,54₃);
- a thermal device with cutting heads (62, 62₁, 62₂, 62₃, 62₄) to cut out the belt bands (2, 20, 20₁, 20₂) in the hem area (70, 70₁, 70₂) from the fabric web (54, 54₁, 54₂, 54₃).

2. Device according to claim 1, **characterized in that** the power loom is designed in such a way that the belt bands (2, 20, 20₁, 20₂) can be produced with warp threads (14₂), which are thinner in the hem (8, 8₁, 8₂, 10, 10₁, 10₂) than in the other areas.

3. Device according to claim 1 or claim 2, **characterized in that** the power loom is designed in such a way that the belt bands (2, 20, 20₁, 20₂) can be produced with warp threads (14₁), which are thicker in a central area (24) than in the laterally adjacent areas (22).

4. Device according to claim 3, **characterized in that** the power loom is designed in such a way that belt bands can be produced with warp threads (14₂) between the hem (8, 8₁, 8₂, 10, 10₁, 10₂) and the central areas (24), which are thinner than the warp threads (14₁) of the central area (24) and possibly thicker that those of the hems.

5. Device according to claim 3 or claim 4, **characterized in that** the power loom is designed in such a way that belt bands (2, 20, 20₁, 20₂) can be produced with warp threads (14₁), which have greater density on both sides of the central area (24) than they do in the central area.

6. Device according to one of claims 1 to 5, **characterized in that** the power loom is designed in such a way that belt bands (2, 20, 20₁, 20₂) can be produces, which contain tie-off threads (18) at the hems (8, 8₁, 8₂, 10, 10₁, 10₂).

7. Device according to one of claims 1 to 6, **characterized in that** the shedding mechanism (32) can be controlled by the control unit (36) of the power loom in such a way that belt bands (20, 20₁, 20₂) of various types can be produced by changing the position and/or the shape of the woven hem (8₁, 8₂, 10₁, 10₂) in the width of the cavity (12₁).

8. Device according to claim 7, **characterized in that** the shedding mechanism (32) can be controlled by the control unit (36) of the power loom in such a way that wide and narrow sections of adjacent belt bands (20₂) are offset with respect to each other.

9. Device according to claim 7 or claim 8, **characterized in that** the shedding mechanism (32) and the control unit (36) of the power loom are designed in such a way that belt bands (20, 20₁, 20₂) can be produced with fabric layers (4₁, 6₁) which are connected by breakable tie-off threads (26) in the area of the cavities (12₁) of greater width, which tie-off threads are provided on both sides of the cavity of the central area (24).

10. Device according to claim 1, **characterized in that** the cutting heads (62₁, 62₂, 62₃, 62₄) are connected to the control unit (36) by a control line (66₁, 66₂, 66₃) and can be moved transversely to the warp threads (14₁, 14₂, 14₃) in correspondence with the selected pattern.

11. Device according to claim 1, **characterized in that** the cutting device (60₂) has two moveable cutting heads (62₃, 62₄) between two adjacent belt bands (20₂) to cut out belt bands (20₂) of varying width with hems (8₂, 10₂) of essentially uniform width.

12. Device according to claim 1, **characterized in that** the cutting device (60₁) has one movable cutting head (62₁, 62₂) between two adjacent belt bands (20₂) to cut the hem area (70₁) between the belt bands at least to approximately half the original width.

13. Device according to one of claims 1 to 12, **characterized in that** the power loom has a fabric take-up device (56), which has at least one press roll (68) with areas (69) of different diameter alternating along its length, such that the clamping pressure or the take-off tension of the fabric is essentially constant over the entire width of the woven fabric web (54, 54₁, 54₂,54₃) or of the width of the belt bands (2, 20, 20₁, 20₂).

14. Device according to claim 13, **characterized in that** a heat-setting device (58) is provided before or on the product take-up device (56).

15. Device according to one of claims 1 to 14, **characterized in that** the cutting device (60, 60₁, 60₂) is mounted on the power loom before the product take-up device (56).

16. Device according to one of claims 1 to 14, **characterized in that** the cutting device (60, 60₁, 60₂) is installed down line from the power loom.

## Revendications

1. Dispositif pour la fabrication d'au moins deux courroies en forme de tuyau pouvant être retournées, les courroies présentant chacune deux couches textiles (4, 4₁, 6, 6₁) superposées qui sont reliées l'une avec l'autre en direction longitudinale par des coutures tissées (8, 8₁, 8₂, 10, 10₁, 10₂) et les fils de chaîne (14, 14₁, 14₂) présentant des épaisseurs de fils de chaîne constantes sur toute la longueur des courroies (2, 20, 20₁, 20₂), **caractérisé par** :
- une machine à tisser munie d'un dispositif d'armure (32) avec un peigne (46) à dents parallèles (50) et d'un dispositif pour insertion de la trame s'étendant sur toute la largeur de la machine à tisser, ainsi que d'un dispositif de commande (36) pour le dispositif d'armure (32), ainsi que d'un régulateur de largeur (52) s'étendant sur toute la largeur de la machine à tisser et qui, selon les courroies à fabriquer (2, 20, 20₁, 20₂), présente dans la zone de tuyau (67) un diamètre inférieur à la zone de couture, de telle sorte que le serrage du régulateur de largueur (52) soit essentiellement constant sur toute la largeur du pan de tissu (54, 54₁, 54₂, 54₃) ;
- un dispositif de coupe thermique muni de têtes coupeuses (62, 62₁, 62₂, 62₃, 62₄) afin de découper du pan de tissu (54, 54₁, 54₂, 54₃) les courroies (2, 20, 20₁, 20₂) dans la zone de la couture (70, 70₁, 70₂).

2. Dispositif selon la revendication 1, **caractérisé en ce que** la machine à tisser est réalisée de telle sorte qu'on puisse fabriquer les courroies (2, 20, 20₁, 20₂) avec des fils de chaîne (14₂) plus minces dans la couture (8, 8₁, 8₂, 10, 10₁, 10₂) que dans le reste de la zone.

3. Dispositif selon la revendication 1 ou 2, **caractérisé en ce que** la machine à tisser est réalisée de telle sorte qu'on puisse fabriquer les courroies (2, 20, 20₁, 20₂) avec des fils de chaîne (14₁) d'épaisseur plus importante dans la zone centrale (24) que dans les zones (22) de raccord latéral.

4. Dispositif selon la revendication 3, **caractérisé en ce que** la machine à tisser est réalisée de telle sorte qu'on puisse fabriquer des courroies qui présentent entre la couture (8, 8₁, 8₂, 10, 10₁, 10₂) et la zone centrale (24) des fils de chaîne (14₂) dont l'épaisseur est inférieure à celle des fils de chaîne (14₁) de la zone centrale (24) et éventuellement supérieure à celle des coutures.

5. Dispositif selon la revendication 3 ou 4, **caractérisé en ce que** la machine à tisser est réalisée de telle sorte qu'on puisse fabriquer des courroies (2, 20, 20₁, 20₂) qui présentent sur les deux côtés de la zone centrale (24) des fils de chaîne (14₁) d'épaisseur plus importante que dans la zone centrale.

6. Dispositif selon l'une quelconque des revendications 1 à 5, **caractérisé en ce que** la machine à tisser est réalisée de telle sorte qu'on puisse fabriquer des courroies (2, 20, 20₁, 20₂) qui comprennent des fils de nouage (18) orientés vers les coutures (8, 8₁, 8₂, 10, 10₁, 10₂).

7. Dispositif selon l'une quelconque des revendications 1 à 6, **caractérisé en ce qu'**on peut commander le dispositif d'armure (32) au moyen du dispositif de commande (36) de la machine à tisser de telle sorte qu'on puisse fabriquer de manière variable les courroies (20, 20₁, 20₂) en modifiant la position et/ou la forme de la couture tissée (8₁, 8₂, 10₁, 10₂) dans la largeur de l'espace creux (12₁).

8. Dispositif selon la revendication 7, **caractérisé en ce qu'**on peut commander le dispositif d'armure (32) au moyen du dispositif de commande (36) de la machine à tisser de telle sorte que des sections larges et étroites de courroies (20₂) voisines soient disposées en quinconce.

9. Dispositif selon la revendication 7 ou 8, **caractérisé en ce que** le dispositif d'armure (32) et le dispositif de commande (36) de la machine à tisser sont réalisés de telle sorte qu'on puisse fabriquer des courroies (20, 20₁, 20₂) dont les couches textiles (4₁, 6₁) dans la zone d'espaces creux (12₁) de largeur plus importante sont reliées à des fils de nouage (26) déchirables qui sont disposés de chaque côté de l'éspace creux de la zone centrale (24).

10. Dispositif selon la revendication 1, **caractérisé en ce que** les têtes coupeuses (62₁, 62₂, 62₃, 62₄) sont reliées au dispositif de commande (36) au moyen d'une ligne de commande (66₁, 66₂, 66₃) et sont mobiles perpendiculairement aux fils de chaîne (14, 14₁, 14₂) selon le motif.

11. Dispositif selon la revendication 1, **caractérisé en ce que** le dispositif de coupe (60₂) présente entre deux courroies (20₂) voisines deux têtes coupeuses (62₃, 62₄) mobiles afin de pouvoir découper des courroies (20₂) de largeur variable avec essentiellement des coutures (8₂, 10₂) de largeur constante.

12. Dispositif selon la revendication 1, **caractérisé en ce que** le dispositif de coupe (60₁) entre deux courroies (20₂) voisines présente une tête coupeuse (62₁, 62₂) mobile afin de couper la zone de couture (70₁) entre les courroies au moins approximativement à mi-largeur.

13. Dispositif selon l'une quelconque des revendications 1 à 12, **caractérisé en ce que** la machine à tisser comprend un dispositif d'enroulage du tissu (56) qui présente au moins un rouleau de pression (68) avec des zones (69) de diamètre variable changeant sur la longueur de telle sorte que le serrage et/ou la tension de tirage du tissu soit essentiellement constante sur toute la largeur du pan de tissu (54, 54₁, 54₂, 54₃) et/ou des courroies (2, 20, 20₁, 20₂) .

14. Dispositif selon la revendication 13, **caractérisé en ce que** en amont ou en aval du dispositif d'enroulage du tissu (56) est disposé un dispositif de thermofixage (58).

15. Dispositif selon l'une quelconque des revendications 1 à 14, **caractérisé en ce que** le dispositif de coupe (60, 60₁, 60₂) est disposé sur la machine à tisser en amont du dispositif de tirage du tissu (56).

16. Dispositif selon l'une quelconque des revendications 1 à 14, **caractérisé en ce que** le dispositif de coupe (60, 60₁, 60₂) est placé en aval de la machine.
